# EUROPÄISCHE PATENTANMELDUNG

(11) **EP 4 672 207 A2**
(43) Veröffentlichungstag der Anmeldung: **31.12.2025**
(21) Anmeldenummer: 25180926.5
(22) Anmeldetag: 05.06.2025
(51) Int. Cl.: G09G 3/20

(54) **ANZEIGENVORRICHTUNG**

(30) Priorität: 25.06.2024 DE 102024117896
(71) Anmelder: Scheidt & Bachmann GmbH, 41238 Mönchengladbach (DE)
(72) Erfinder: Wienand, Christian, 41751 Viersen (DE); El Hamoum, Rachid, 41065 Mönchengladbach (DE)
(74) Vertreter: Cohausz & Florack

(57) **Zusammenfassung**

Die Erfindung betrifft eine Anzeigenvorrichtung (200, 300, 400, 600), umfassend: mindestens eine optische Anzeige (202, 302, 402, 602) mit einer durch eine Displaysteuerung (212, 612) mit einem Steuersignal ansteuerbaren Displaybeleuchtung (206, 306, 606) und einer transparenten Schutzscheibe (208, 308, 408, 608), eine Lichtsensoranordnung (238, 638) mit mindestens einem an einer Schmalseite (214, 216, 314, 316, 340, 342, 614, 616) der transparenten Schutzscheibe (208, 308, 408, 608) angeordneten Lichtsensor (226, 326, 626, 666), wobei der mindestens eine Lichtsensor (226, 326, 626, 666) eingerichtet ist zum Erfassen der an der Schmalseite (214, 216, 314, 316, 340, 342, 614, 616) austretenden und im Wesentlichen durch die Displaybeleuchtung (206, 306, 606) hervorgerufenen Lichtintensität, und ein Analysemodul (236, 636), eingerichtet zumindest zum Detektieren einer Beschädigung der transparenten Schutzscheibe (208, 308, 408, 608), basierend auf der erfassten Lichtintensität und dem Steuersignal, das während des Erfassens der Lichtintensität an der Displaybeleuchtung (206, 306, 606) anliegt.

## Beschreibung

Die Erfindung betrifft eine Anzeigenvorrichtung, umfassend mindestens eine optische Anzeige mit einer durch eine Displaysteuerung mit einem Steuersignal ansteuerbaren Displaybeleuchtung und einer transparenten Schutzscheibe. Darüber hinaus betrifft die Erfindung ein Verfahren und einen Ticketautomaten.

Ticketautomaten, wie Fahrkartenautomaten, aber auch andere Anwendungen, umfassen optische Anzeigen. Eine optische Anzeige kann insbesondere eingerichtet sein zum dynamischen Anzeigen von unterschiedlichen bzw. variablen Dateninhalten. Beispielsweise kann eine optische Anzeige ein Touchdisplay sein. Ein Touchdisplay ist insbesondere zum Anzeigen von veränderlichen Dateninhalten und zum Detektieren von Nutzereingaben eingerichtet.

Eine optische Anzeige zeichnet sich insbesondere durch eine ansteuerbare Displaybeleuchtung aus. Die Displaybeleuchtung, insbesondere in Form einer Hintergrundbeleuchtung,unterstützt insbesondere das Anzeigen des Dateninhalts.

Anzeigenvorrichtungen mit einer optischen Anzeige bzw. einem Display finden sich häufig in öffentlichen Bereichen (z.B. an Straßen, in Bahnhöfen, in Parkhäusern etc.). Eine grundsätzliche Problematik im Stand der Technik ist, dass derartige Anzeigenvorrichtungen immer wieder Vandalismus ausgesetzt sind. So kommt es immer wieder dazu, dass eine optische Anzeige einer Anzeigenvorrichtung beschädigt wird, beispielsweise indem eine Kraft (z.B. ein Schlag) auf die Frontseite der optischen Anzeige durch einen Nutzer ausgeübt wird.

Aus dem Stand der Technik ist es zum Schützen einer optischen Anzeige bekannt, vor die optische Anzeige eine transparente Schutzscheibe (z.B. eine Glasscheibe) anzuordnen. Bei einem Schlag auf die optische Anzeige, umfassend die transparente Schutzscheibe, wird dann nur die transparente Schutzscheibe (auch als Opferscheibe bezeichnet) beschädigt, welche die Frontseite der optischen Anzeige bildet. Damit wird zwar in der Regel eine Beschädigung der elektronischen Komponenten und/oder dergleichen der optischen Anzeige verhindert, jedoch beeinträchtigt eine beschädigte Schutzscheibe zumindest das Anzeigen des Dateninhalts. Insbesondere kann der durch die beschädigte optische Anzeige angezeigte Dateninhalt nicht oder nur teilweise erkennbar sein für einen Nutzer. Bei einem Touchdisplay kann erschwerend hinzukommen, dass Nutzereingaben nicht oder nur noch teilweise möglich sind, so dass beispielsweise bei einem Ticketautomaten der Erwerb von Tickets und/oder das Bezahlen von Tickets nicht mehr möglich ist. Es kommt somit zu Einkommensausfällen und zu einer Nutzerunzufriedenheit.

Daher besteht grundsätzlich ein Bedarf im Stand der Technik, eine beschädigte transparente Schutzscheibe einer optischen Anzeige einer Anzeigenvorrichtung zeitnah zu detektieren, um diese zu reparieren, insbesondere durch eine unbeschädigte transparente Schutzscheibe zu ersetzen. Aus dem Stand der Technik ist hierfür die in Figur 1 gezeigte Anzeigenvorrichtung 100 mit einer Sensoranordnung 198 bekannt, die beispielhaft in einem Ticketautomaten 120 implementiert ist.

Die Anzeigenvorrichtung 100 umfasst eine optische Anzeige 102 mit einer Displayschichtanordnung 104, einer Displaybeleuchtung 106 in Form einer Hintergrundbeleuchtung und einer über der Frontseite 110 der Displayschichtanordnung 104 angeordneten transparenten Schutzscheibe 108. Zumindest die Displaybeleuchtung 106 kann über eine Displaysteuerung 112 mit einem Steuersignal angesteuert werden. Zusätzlich kann die Displayschichtanordnung 104 durch die Displaysteuerung 112 mit einem Displaysteuersignal angesteuert werden.

Ferner umfasst die Anzeigenvorrichtung 100 eine Sensoranordnung 198 gemäß des Standes der Technik. Die Sensoranordnung 198 ist eingerichtet zum Detektieren einer Beschädigung der transparenten Schutzscheibe 108. Die Sensoranordnung 198 umfasst eine Sensorlichtquelle 196, einen Sensorlichtempfänger 194 und ein mit dem Sensorlichtempfänger 194 verbundenes Auswertemodul 192. Im Stand der Technik ist die Sensorlichtquelle 196 entlang der gesamten Länge einer ersten Schmalseite 114 der transparenten Schutzscheibe 108 und der Sensorlichtempfänger 194 entlang der gesamten Länge einer zweiten Schmalseite 116 der transparenten Schutzscheibe 108. Die zweite Schmalseite 116 ist hierbei die Schmalseite 116, die der ersten Schmalseite 114 gegenüber liegt.

Wie mit den Pfeilen 118 angedeutet, wird durch die Sensorlichtquelle 196 Licht an der ersten Schmalseite 114 der transparenten Schutzscheibe 108 eingekoppelt. Das durch die transparente Schutzscheibe 108 transmittierte Licht 118 wird durch den Sensorlichtempfänger 194 auf der gegenüberliegenden Schmalseite empfangen und durch das Auswertemodul 192 ausgewertet. Das Auswertemodul 192 ist eingerichtet zum Auswerten des Transmissionsgrad bzw. der durch die transparenten Schutzscheibe 108 "durchgelassenen" Lichtintensität. Wenn einer oder mehrere Risse in der transparenten Schutzscheibe 108 auftreten, beispielsweise aufgrund eines auf die transparente Schutzscheibe ausgeübten Schlages, verringert sich die durchgelassene Lichtintensität. Eine beschädigte transparente Schutzscheibe 108 kann durch das Auswertemodul 192 detektiert werden.

Die Sensoranordnung des Stands der Technik besitzt jedoch einige Nachteile. So weist die Sensoranordnung einen aufwendigen Aufbau mit einer Sensorlichtquelle und einem gegenüberliegenden Sensorlichtempfänger auf. Zudem müssen die Sensorlichtquelle und der Sensorlichtempfänger so angeordnet sein, dass die gesamte transparente Schutzscheibe überwacht werden kann. Wie beschrieben wurde, wird hierfür die Sensorlichtquelle in der Regel entlang der gesamten Länge einer Schmalseite angeordnet. Entsprechendes gilt für den Sensorlichtempfänger. Auch benötigt die Sensorlichtquelle elektrische Energie, so dass auch der Energieverbrauch der Anzeigenvorrichtung insgesamt steigt.

Schließlich ist festgestellt worden, dass die Sensoranordnung des Stands der Technik nicht sämtliche Beschädigungsarten zuverlässig erkennen kann. Insbesondere kommt es immer wieder dazu, dass die Frontseite der transparenten Schutzscheibe 108 mit Farbe, Aufklebern und/oder dergleichen versehen wird. Derartige Beschädigungsarten werden mit der Sensoranordnung des Stands der Technik nicht zuverlässig detektiert, da das Licht weiterhin unverändert von der Sensorlichtquelle zu dem Sensorlichtempfänger transmittiert.

Somit liegt der Erfindung die Aufgabe zugrunde, eine Möglichkeit zu schaffen, mit der bei einer Anzeigenvorrichtung mit einer optischen Anzeige die Nachteile des Stands der Technik zumindest reduziert werden und insbesondere unterschiedliche Beschädigungsarten mit einer verbesserten Zuverlässigkeit und gleichzeitig reduziertem Aufwand detektierbar sind.

Die Aufgabe wird gemäß einem ersten Aspekt der Erfindung gelöst durch eine Anzeigenvorrichtung nach Anspruch 1. Die Anzeigenvorrichtung umfasst mindestens eine optische Anzeige mit einer durch eine Displaysteuerung mit einem Steuersignal ansteuerbaren Displaybeleuchtung und mit einer transparenten Schutzscheibe. Die Anzeigenvorrichtung umfasst eine Lichtsensoranordnung mit mindestens einem an einer Schmalseite der transparenten Schutzscheibe angeordneten Lichtsensor. Der mindestens eine Lichtsensor ist eingerichtet zum Erfassen der an der Schmalseite austretenden und im Wesentlichen durch die Displaybeleuchtung hervorgerufenen Lichtintensität. Die Anzeigenvorrichtung umfasst ein Analysemodul. Das Analysemodul ist eingerichtet zumindest zum Detektieren einer Beschädigung der transparenten Schutzscheibe, basierend auf der erfassten Lichtintensität und dem Steuersignal, das während des Erfassens der Lichtintensität an der Displaybeleuchtung anliegt.

Indem im Gegensatz zum Stand der Technik erfindungsgemäß eine Anzeigenvorrichtung mit einer Sensoranordnung bereitgestellt wird, welche als Sensorlichtquelle die (ohnehin) vorhandene Displaybeleuchtung einsetzt, werden die Nachteile des Stands der Technik zumindest reduziert und sind insbesondere unterschiedliche Beschädigungsarten mit einer verbesserten Zuverlässigkeit und gleichzeitig reduziertem Aufwand detektierbar. So ist erfindungsgemäß erkannt worden, dass bei einer Beschädigung der transparenten Schutzscheibe das durch die Displaybeleuchtung eingekoppelte Licht derart reflektiert wird, dass es an einer Schmalseite erfassbar ist. Insbesondere ist erkannt worden, dass sich das Reflexionsverhalten bei einer Beschädigung der transparenten Schutzscheibe ändert. Insbesondere ändert sich das Reflexionsverhalten nicht nur bei einem durch einen Schlag hervorgerufenen Riss (oder mehrere Risse), sondern auch dann, wenn die Frontseite der transparenten Schutzscheibe mit Farbe, Aufklebern und/oder dergleichen versehen wird. Unter Berücksichtigung des Steuersignals kann das Analysemodul das geänderte Reflexionsverhalten in der transparenten Schutzscheibe bestimmen und insbesondere so eine aufgetretene Beschädigung (unmittelbar und mit einem geringen Aufwand) detektieren.

Erfindungsgemäß wird eine Anzeigenvorrichtung bereitgestellt. Die Anzeigenvorrichtung kann ein allein operierendes Gerät sein oder in einem anderen Gerät integriert sein, beispielsweise in einem Ticketautomaten oder dergleichen integriert sein. Insbesondere ist die Anzeigenvorrichtung für eine Verwendung in einem öffentlichen Raum eingerichtet.

Die Anzeigenvorrichtung umfasst eine optische Anzeige. Die optische Anzeige kann insbesondere eine Displayschichtanordnung, eine Displaybeleuchtung, vorzugsweise eine Displaysteuerung und eine (austauschbare) transparente Schutzscheibe umfassen. Die Displaybeleuchtung kann eine Hintergrundbeleuchtung sein und/oder eine Lichtemissionsschicht der optischen Anzeige.

Die optionale Displayschichtanordnung kann abhängig von der Art der optischen Anzeige in bekannter Weise eine oder mehrere Schichten aufweisen (z.B. eine transluzente Schicht oder verschiedene Elektroden, Farbfilter, Flüssigkeitskristallschicht, Polarisierer etc.).

Die transparente Schutzscheibe (auch als Schutzplatte bezeichnet) bildet insbesondere die äußere Frontscheibe der optischen Anzeige, gefolgt von der Displayschichtanordnung. Vorzugsweise ist die transparente Schutzscheibe (auch als Opferscheibe bezeichnet) eingerichtet zum Schützen der Displayschichtanordnung vor Beschädigungen. Die transparente Schutzscheibe ist insbesondere austauschbar angeordnet. Vorzugsweise kann die transparente Schutzscheibe aus Glas oder einem transparenten Kunststoff hergestellt sein. Optisch transparent meint vorliegend insbesondere, dass der überwiegende Teil der sichtbaren elektromagnetischen Strahlung von einer derartigen Schutzscheibe durchgelassen wird. Unter einer optisch transparenten Schutzscheibe ist insbesondere eine Scheibe bzw. eine Platte mit einem Lichttransmissionsgrad von zumindest größer als 70 % zu verstehen, vorzugsweise größer als 75 %, besonders bevorzugt größer als 80 %.

Der Displayschichtanordnung folgt insbesondere die Displaybeleuchtung, beispielsweise in Form einer Hintergrundbeleuchtung. Auch kann eine Lichtemissionsschicht in einer Displayschichtanordnung integriert sein. Die Displaybeleuchtung ist eingerichtet zum Beleuchten der Displayschichtanordnung und/oder der transparenten Schutzscheibe (in bekannter Weise), um Dateninhalt der optischen Anzeige anzuzeigen, basierend auf einem Steuersignal der Displaysteuerung. Insbesondere kann die Displaybeleuchtung mit dem Steuersignal durch die Displaysteuerung (beispielsweise ein Mikroprozessor) (in bekannter Weise) angesteuert werden. Gemäß einer Ausführungsform der erfindungsgemäßen Anzeigenvorrichtung kann die Displayschichtanordnung (in bekannter Weise) durch die Displaysteuerung mit einem Displaysteuersignal angesteuert werden. Bei Varianten der Erfindung kann dies entfallen, beispielsweise wenn kein variabler Dateninhalt angezeigt wird.

Insbesondere ist festgestellt worden, dass das in die transparente Schutzscheibe eingekoppelte Licht von dem an die Displaybeleuchtung angelegten Steuersignal abhängt. Mit anderen Worten, das beispielsweise zunächst in die Displayschichtanordnung und dann in die transparente Schutzscheibe eingekoppelte Licht wird mittels des Steuersignals durch die Displaysteuerung gesteuert.

Die Displaybeleuchtung ist insbesondere eingerichtet zum Einkoppeln von Licht in die transparente Schutzscheibe in eine im Wesentlichen orthogonale Richtung zur Grundfläche bzw. Rückseite (bzw. Frontseite) der transparenten Schutzscheibe. Insbesondere wird das Licht (nur) in die Rückseite der transparenten Scheibe eingekoppelt (und nicht über irgendeine Schmalseite).

Beispielsweise kann die optische Anzeige ein LCD (liquid-crystal display)-Bildschirm sein, insbesondere ein Touch-Display. Ein LCD-Bildschirm kann (in bekannter Weise) eine Hintergrundbeleuchtung und eine Displayschichtanordnung umfassen. Auch kann die optische Anzeige ein OLED (organic light emitting diode) -Bildschirm oder ein Micro LED (light emitting diode)-Bildschirm sein. Ein OLED-Bildschirm kann (in bekannter Weise) eine Displayschichtanordnung mit einer Lichtemissionsschicht umfassen. Ein Micro LED-Bildschirm kann (in bekannter Weise) eine Displayschichtanordnung mit einer Lichtemissionsschicht (mit MicroLEDs) umfassen.

Erfindungsgemäß umfasst die Sensoranordnung mindestens einen Lichtsensor. Der mindestens eine Lichtsensor ist eingerichtet zum Erfassen von Licht, insbesondere einer Lichtintensität bzw. eines Lichtpegels (bzw. einer Lichtamplitude) des Lichts. Insbesondere kann der mindestens eine Lichtsensor ein CCD (Charge-coupled Device) -Sensor, eine Fotodiode, ein Fototransistor und/oder dergleichen sein. Vorzugsweise kann der mindestens eine Lichtsensor ein Linienlichtsensor bzw. ein linienförmiger Lichtsensor sein.

Insbesondere erzeugt der mindestens eine Lichtsensor ein (elektrisches) Lichtintensitätssignal, dessen Amplitude insbesondere von der durch den Lichtsensor erfassten Lichtintensität abhängt. Insbesondere kann die Amplitude im Wesentlichen proportional von der durch den Lichtsensor erfassten Lichtintensität abhängen.

Es versteht sich, dass bei Varianten der Erfindung die Anzeigenvorrichtung, insbesondere das Analysemodul, mindestens einen Filter aufweisen kann, um insbesondere Störkomponenten (z.B. Rauschen) aus dem durch den Lichtsensor bereitgestellten Lichtintensitätssignal herauszufiltern. Beispielsweise kann zumindest ein Tiefpassfilter vorgesehen sein.

Die transparente Schutzscheibe bzw. -platte kann eine Frontseite (auch als Frontfläche bezeichnet) und eine Rückseite (auch als Rückfläche bezeichnet) umfassen, die der äußeren Frontseite gegenüberliegt. Beispielsweise kann die transparente Schutzscheibe eine Dicke zwischen 0,1 cm und 2 cm aufweisen. Die Frontseite und die Rückseite weisen die Grundfläche auf bzw. bilden diese. Frontseite und Rückseite sind insbesondere identisch, d.h. sie weisen den gleichen Umriss und eine gleiche Flächengröße auf. Zwischen der Frontseite und Rückseite kann mindestens eine Schmalseite angeordnet sein. Bei einer bevorzugten Ausführungsform kann die Grundfläche rechteckförmig sein. In diesem Fall kann die transparente Schutzscheibe vier Schmalseiten aufweisen. Beispielsweise kann bei einer kreisförmigen Grundfläche eine umlaufende Schmalseite und bei einer dreieckförmigen Grundfläche drei Schmalseiten vorgesehen sein.

Der mindestens eine Lichtsensor ist an der mindestens einen Schmalseite (und damit nicht an der Frontseite oder der Rückseite) der transparenten Schutzscheibe angeordnet. Insbesondere ist jeder Lichtsensor der Sensoranordnung an einer Schmalseite angeordnet. Mit anderen Worten, weder an der Frontseite noch an der Rückseite kann sich ein Lichtsensor befinden.

Erfindungsgemäß erfasst der mindestens eine Lichtsensor die an der (entsprechenden Schmalseite der transparenten Schutzscheibe) ausgekoppelte Lichtintensität. Die an der Schmalseite erfassbare Lichtintensität wird im Wesentlichen durch die Displaybeleuchtung hervorgerufen. Im Wesentlichen hervorgerufen durch die Displaybeleuchtung meint vorliegend insbesondere, dass es in der Praxis nahezu unvermeidlich ist, dass das Umgebungslicht auch in kleinem Umfang (z.B. 0 bis 5 %) ursächlich ist für die erfassbare Lichtintensität an der Schmalseite durch einen Lichtsensor. Jedoch weist die Anzeigenvorrichtung selbst insbesondere keine weitere Lichtquelle auf, die ursächlich für die erfassbare Lichtintensität sein kann.

Darüber hinaus umfasst die Anzeigenvorrichtung ein Analysemodul, beispielsweise gebildet durch Hardware und/oder Software. Das Analysemodul ist insbesondere eingerichtet zum Auswerten der erfassten Lichtintensität und des Steuersignals. Insbesondere kann der mindestens eine Lichtsensor eingerichtet sein zum (kontinuierlichen Messen und kontinuierlichen) Bereitstellen des Lichtintensitätssignals, das von dem Lichtsensor generiert wird, abhängig von der durch diesen Lichtsensor erfassten Lichtintensität.

Ferner kann die Displaysteuerung eingerichtet sein zumindest zum (kontinuierlichen) Bereitstellen des Steuersignals, mit dem die Displaybeleuchtung angesteuert wird. Vorzugsweise kann ein zeitlich synchronisiertes Auswerten des mindestens einen Lichtintensitätssignals und des Steuersignals durch das Auswertemodul durchgeführt werden.

Insbesondere ist erkannt worden, dass allein anhand der erfassten Lichtintensität eine Beschädigung der transparenten Schutzscheibe nicht zuverlässig detektierbar ist, da die erfassbare Lichtintensität auch stets von dem in die transparente Schutzscheibe eingekoppelten Licht abhängt. Indem erfindungsgemäß das Analysemodul insbesondere eingerichtet ist zum Auswerten der durch den mindestens einen Lichtsensor erfassten Lichtintensität und des Steuersignals, insbesondere zum zeitlich synchronisierten Auswerten des mindestens einen Lichtintensitätssignals und des Steuersignals, kann eine aufgetretene Beschädigung der transparenten Schutzscheibe (nahezu unmittelbar) detektiert werden. Dies ist insbesondere auch bei Beschädigungen in Form von Aufklebern und/oder Farbe möglich, die nur zu einem geringen, geänderten Reflexionsverhalten führen.

Gemäß einer bevorzugten Ausführungsform der erfindungsgemäßen Anzeigenvorrichtung kann die Lichtsensoranordnung als Lichtsensorquelle ausschließlich die Displaybeleuchtung umfassen bzw. verwenden. Mit anderen Worten, die Lichtsensoranordnung kann keine separate Lichtsensorquelle (wie im Stand der Technik) aufweisen. Insbesondere ist keine Lichtsensorquelle an einer Schmalseite der transparenten Schutzscheibe angeordnet. Vorzugsweise verwendet die Lichtsensoranordnung als Lichtsensorquelle ausschließlich die Displaybeleuchtung. Der Montageaufwand sowie der Energieverbrauch der erfindungsgemäßen Anzeigenvorrichtung können reduziert werden.

Gemäß einer weiteren Ausführungsform der erfindungsgemäßen Anzeigenvorrichtung kann das Steuersignal ein Pulsweitenmodulationssignal (PWM-Signal) sein. Insbesondere kann mittels eines PWM-Signals zumindest die Helligkeit bzw. Lichtintensität gesteuert werden, mit der die optische Anzeige betrieben wird.

Gemäß einer weiteren bevorzugten Ausführungsform der erfindungsgemäßen Anzeigenvorrichtung kann das Analysemodul eingerichtet sein zum Detektieren einer Beschädigung der transparenten Schutzscheibe durch Erfassen einer Mindeständerung der erfassten Lichtintensität (insbesondere der erfassten Amplitude des mindestens einen bereitgestellten Lichtintensitätssignals) bei einem gleichzeitig insbesondere unveränderten Steuersignal (bzw. einer unveränderten Amplitude des Steuersignals). Insbesondere kann der zeitliche Verlauf des bereitgestellten Lichtintensitätssignals zusammen mit dem zeitlichen Verlauf des Steuersignals ausgewertet werden. Bei einer Detektion einer Änderung der erfassten Lichtintensität größer als die (vordefinierbare) Mindeständerung (beispielsweise eine vordefinierte Amplitudenänderung), insbesondere ohne dass sich das Steuersignal geändert hat, also ohne, dass sich die durch die Displaybeleuchtung in die transparente Schutzscheibe eingekoppelte Lichtintensität geändert hat, kann eine Beschädigung der transparenten Schutzscheibe detektiert werden. Insbesondere wird eine beschädigte Schutzscheibe mit einer erhöhten Zuverlässigkeit detektiert.

Gemäß einer weiteren Ausführungsform der erfindungsgemäßen Anzeigenvorrichtung kann das Analysemodul eingerichtet sein zum Bestimmen, insbesondere als Mindeständerung, einer dynamischen Mindeständerung (beispielsweise eine Amplitudenänderung), basierend auf dem während des Erfassens der Lichtintensität an der Displaybeleuchtung anliegenden Steuersignal. Das Analysemodul kann eingerichtet sein zum Detektieren einer Beschädigung der transparenten Schutzscheibe, basierend auf der dynamischen Mindeständerung und der erfassten Lichtintensität (bzw. der maximalen Amplitude des Lichtintensitätssignals). Insbesondere ist erkannt worden, dass die erforderliche Mindeständerung von dem anliegenden Steuersignal abhängen kann. Indem das Steuersignal berücksichtigt wird, kann das Detektieren einer Beschädigung der transparenten Schutzscheibe noch weiter verbessert werden.

Gemäß einer bevorzugten Ausführungsform der erfindungsgemäßen Anzeigenvorrichtung kann das Analysemodul eingerichtet sein zum Bestimmen einer (Pegel- bzw. Amplituden-) Differenz zwischen einem Maximum bzw. der maximalen Amplitude des Steuersignals und einem Maximum bzw. der maximalen Amplitude der erfassten Lichtintensität bzw. des bereitgestellten Lichtintensitätssignals. Das Analysemodul kann eingerichtet sein zum Bestimmen eines Beschädigungsgrads der detektierten Beschädigung der transparenten Schutzscheibe, basierend auf der bestimmten Differenz. Beispielsweise können zwei oder mehr unterschiedliche Beschädigungsgrade (z.B. leicht, mittel, schwer oder teilweise beschädigt, vollkommen beschädigt etc.) vordefiniert sein. Abhängig von der bestimmten Differenz, insbesondere der Höhe der bestimmten Differenz, kann der zugehörige Beschädigungsgrad (beispielsweise anhand einer Zuordnungstabelle, in der (dynamisch bestimmte) Höhenbereiche jeweils einem Beschädigungsgrad zugeordnet sind) bestimmt werden.

Vorzugsweise kann das Analysemodul eingerichtet sein zum Bestimmen einer (Pegel- bzw. Amplituden-)Differenz zwischen der (dynamisch bestimmten) Mindeständerung und des Maximums der erfassten Lichtintensität (bzw. des Lichtintensitätssignals). Abhängig von dem festgestellten Beschädigungsgrad ist es insbesondere möglich, zu bewerten, ob eine unverzügliche Reparatur (also insbesondere ein Austausch der beschädigten Schutzscheibe) erfolgen sollte oder auch zu einem späteren Zeitpunkt stattfinden kann, da eine überwiegende Funktionalität noch gegeben ist. Insbesondere bei einer Vielzahl an Beschädigungsnachrichten, enthaltend jeweils zumindest den Beschädigungsgrad, können die verfügbaren Reparaturressourcen effizient eingesetzt werden.

Gemäß einer weiteren Ausführungsform der erfindungsgemäßen Anzeigenvorrichtung kann die Lichtsensoranordnung mindestens zwei Lichtsensoren umfassen. Die zumindest zwei Lichtsensoren können beabstandet (beispielsweise zwischen 0,5 cm und 30 cm) zueinander angeordnet sein. Vorzugsweise können die zwei Lichtsensoren an zwei unterschiedlichen Schmalseiten der transparenten Schutzscheibe angeordnet sein. Indem zumindest zwei beabstandet zueinander angeordnete Lichtsensoren vorgesehen sind, kann die Detektionsempfindlichkeit der Sensoranordnung verbessert werden. Vorzugsweise können ein erster Lichtsensor an einer ersten Schmalseite und ein zweiter Lichtsensor an einer weiteren Schmalseite angeordnet sein, die der ersten Schmalseite gegenüberliegt. Auch kleinere Beschädigungen können detektiert werden.

Gemäß einer weiteren bevorzugten Ausführungsform der erfindungsgemäßen Anzeigenvorrichtung kann die transparente Schutzscheibe eine im Wesentlichen rechteckförmige Grundform bzw. Grundfläche aufweisen, wie insbesondere bereits beschrieben wurde. An zumindest drei der vier Schmalseiten der transparenten Schutzscheibe, vorzugsweise an allen vier Schmalseiten der transparenten Schutzscheibe, kann jeweils zumindest ein Lichtsensor angeordnet sein. Indem insbesondere an jeder Schmalseite der transparenten Schutzscheibe jeweils mindestens ein Lichtsensor angeordnet ist, kann die Detektionsempfindlichkeit noch weiter verbessert werden. Insbesondere kann/können an jeder Schmalseite der transparenten Schutzscheibe ein oder mehrere Lichtsensor/en angeordnet sein, da, wie beschrieben, im Gegensatz zum Stand der Technik auf eine Lichtsensorquelle an einer Schmalseite verzichtet werden kann.

Gemäß einer besonders bevorzugten Ausführungsform der erfindungsgemäßen Anzeigenvorrichtung können die zumindest zwei Lichtsensoren jeweils eingerichtet sein zum Bereitstellen eines jeweiligen Lichtintensitätssignals, wie insbesondere bereits beschrieben wurde. Das Analysemodul kann eingerichtet sein zum Bestimmen einer Hauptbeschädigungsposition, basierend zumindest auf der jeweiligen Lichtintensität der zwei Lichtintensitätssignale (und insbesondere der jeweiligen Sensorposition). Mit anderen Worten, zumindest zwei der Lichtsensoren der Sensoranordnung, vorzugsweise sämtliche Lichtsensoren der Sensoranordnung, können zum Bestimmen einer Hauptbeschädigungsposition verwendet werden.

Wie bereits beschrieben wurde, können vorzugsweise drei oder mehr verteilt an der/den Schmalseite/n angeordnete Lichtsensoren vorgesehen sein. Insbesondere kann an jeder Schmalseite mindestens ein Lichtsensor angeordnet sein.

Die jeweiligen Lichtsensorpositionen der jeweiligen Lichtsensoren der Sensoranordnung können dem Auswertemodul bekannt sein. Insbesondere kann ein jeweils bereitgestelltes bzw. durch das Auswertemodul empfangenes Lichtintensitätssignal einem jeweiligen Lichtsensor (bzw. der jeweiligen Lichtsensorposition) durch das Analysemodul zugeordnet werden.

Zumindest zwei der empfangenen Lichtintensitätssignale können durch das Analysemodul ausgewertet werden. Insbesondere können die jeweiligen von den zwei oder mehr Lichtsensoren bereitgestellten Lichtintensitätssignale durch das Auswertemodul ausgewertet werden, vorzugsweise deren jeweilige (Pegel- bzw. Amplituden-) Maxima miteinander verglichen werden. Insbesondere ist erkannt worden, dass der Lichtsensor, der das Lichtintensitätssignal mit der höchsten Amplitude aufweist, der an der Hauptbeschädigungsposition am nächsten liegende Lichtsensor der Lichtsensoren ist, während der Lichtsensor, der das Lichtintensitätssignal mit der geringsten Amplitude aufweist, von der Hauptbeschädigungsposition am weitesten entfernt liegende Lichtsensor der Lichtsensoren ist. Vorzugsweise kann eine Triangulationstechnik oder dergleichen durch das Auswertemodul angewendet werden, basierend auf den jeweiligen Maxima der bereitgestellten Lichtintensitätssignale, um die Hauptbeschädigungsposition zu bestimmen. Insbesondere bei zumindest vier, vorzugsweise mehr, verteilt an den Schmalseiten angeordneten Lichtsensoren und durch ein entsprechendes Auswerten der bereitgestellten Lichtintensitätssignale kann die Hauptbeschädigungsposition zuverlässig bestimmt werden. Insbesondere kann das Analysemodul eingerichtet sein zum Bestimmen der jeweiligen Entfernung des jeweiligen Lichtsensors zur Hauptbeschädigungsposition, basierend auf der jeweiligen Position des jeweiligen Lichtsensors und der jeweiligen maximalen Amplitude des jeweiligen Lichtintensitätssignals.

Eine Hauptbeschädigungsposition bzw. ein Hauptbeschädigungspositionsbereich meint vorliegend insbesondere den Bereich der transparenten Schutzscheibe, der im Wesentlichen beschädigt ist, beispielsweise die Risse und/oder den Riss aufweist, oder einen Aufkleber oder Farbe aufweist. Beispielsweise kann eine Hauptbeschädigungsposition in Form von Koordinaten eines vordefinierten und auf die transparente Schutzscheibe angewendeten Koordinatensystems angegeben werden. Wie noch beschrieben wird, kann eine Hauptbeschädigungspositionsposition beispielsweise auch ein Angeben der Rasterunterbereiche, die eine Beschädigung aufweisen, definiert bzw. bestimmt werden.

Gemäß einer weiteren bevorzugten Ausführungsform der erfindungsgemäßen Anzeigenvorrichtung kann die Anzeigenvorrichtung die Displaysteuerung umfassen, wie bereits beschrieben wurde. Die Displaysteuerung kann eingerichtet sein zum Ändern des durch die optische Anzeige angezeigten Dateninhalts durch Ansteuern der Displaybeleuchtung und/oder der Displayschichtanordnung, basierend auf der bestimmten Hauptbeschädigungsposition (und insbesondere des zusätzlich bestimmten Beschädigungsgrad). Insbesondere kann das Analysemodul der Displaysteuerung eine bestimmte Hauptbeschädigungsposition und insbesondere einen bestimmten Beschädigungsgrad der Beschädigung bereitstellen. Ein Ändern des durch die optische Anzeige angezeigten Dateninhalts kann durch ein Ansteuern, durch die Displaysteuerung, mit einem geänderten Steuersignal und/oder einem geänderten Displaysteuersignal erfolgen.

Beispielsweise kann ein Ändern des durch die optische Anzeige angezeigten Dateninhalts durch die Displaysteuerung ein Verkleinern des Fensters umfassen, in dem der gesamte Dateninhalt angezeigt wird, insbesondere abhängig von der Hauptbeschädigungsposition (und ggf. von einer vorgegebenen minimalen Fenstergröße). Ferner kann das verkleinerte Fenster in einem (unbeschädigten bzw. beschädigungsarmen) Bereich der optischen Anzeige angezeigt werden, abhängig von der Hauptbeschädigungsposition. Mit anderen Worten, das verkleinerte Fenster kann in einem Bereich der optischen Anzeige angezeigt werden, der keine oder nur eine geringfügige Beschädigung aufweist.

Alternativ oder zusätzlich kann vorgesehen sein, dass der Dateninhalt eine Mehrzahl von (separaten) Datenelementen umfassen kann. Jedem Datenelement kann eine Anzeigenpriorität zugeordnet sein. Beispielsweise kann ein Datenelement, das stets angezeigt werden sollte (beispielsweise eine wichtige Information für einen Nutzer, ein durch einen Nutzer bedienbares Tastenfeld, ein für die Funktion der Anzeigenvorrichtung oder des Geräts, in der die Anzeigenvorrichtung implementiert ist, wesentliches Datenelement etc.) mit einer hohen, insbesondere der höchsten, Priorität versehen werden, während ein Datenelement, das nicht stets angezeigt werden muss (beispielsweise eine Werbung, ein Bereich ohne ein durch den Nutzer bedienbares Tastenfeld, ein für die Funktion der Anzeigenvorrichtung oder des Geräts, in der die Anzeigenvorrichtung implementiert ist, unwesentliches Datenelement etc.) mit einer geringen, insbesondere geringsten Priorität versehen werden.

Ein Ändern des durch die optische Anzeige angezeigten Dateninhalts durch die Displaysteuerung kann ein Anzeigen der Datenelemente in dem (beschädigungsfreien bzw. beschädigungsarmen) Bereich der optischen Anzeige umfassen, der keine oder nur eine geringfügige Beschädigung aufweist, abhängig von der jeweils zugeordneten Priorität. Zunächst wird nur das mindestens eine Datenelement in dem beschädigungsarmen Bereich der optischen Anzeige mit der höchsten Priorität angezeigt. Sollte noch ein weiterer Subbereich in dem beschädigungsarmen Bereich der optischen Anzeige verfügbar sein, kann das mindestens eine weitere Datenelement mit der zweithöchsten Priorität angezeigt werden (usw.). Datenelemente, die nicht mehr in dem beschädigungsarmen Bereich der optischen Anzeige (aus Platzgründen und insbesondere aufgrund der Priorität) angezeigt werden können, können ganz entfallen oder in dem Hauptbeschädigungspositionsbereich angezeigt werden.

Insbesondere umfasst das Ansteuern der Displaybeleuchtung mit einem geänderten Steuersignal und/oder Displaysteuersignal ein Ansteuern, derart, dass mindestens ein von einem Nutzer bedienbares Bedienfeld eines Touchdisplays außerhalb der Hauptbeschädigungsposition angezeigt wird.

Auch bei einer beschädigten transparenten Schutzscheibe kann ein Weiterbetrieb der Anzeigenvorrichtung und/oder des Geräts, in das die Anzeigenvorrichtung implementiert ist, bestmöglich sichergestellt werden, insbesondere bis zu einer Reparatur der Anzeigenvorrichtung. Dann kann die optische Anzeige wieder derart angesteuert werden, dass der ursprüngliche Dateninhalt (vollständig) auf dem gesamten Displaybereich der optischen Anzeige angezeigt wird.

Gemäß einer weiteren bevorzugten Ausführungsform der erfindungsgemäßen Anzeigenvorrichtung kann die Anzeigenvorrichtung die Displaysteuerung umfassen, wie bereits beschrieben wurde. Die Displaysteuerung kann eingerichtet sein zum Ansteuern der Displaybeleuchtung mit einem vordefinierten Teststeuersignal (als Steuersignal für die Displaybeleuchtung) während einer vordefinierten Testdauer.

Das Analysemodul kann eingerichtet sein zumindest zum Detektieren einer Beschädigung der transparenten Schutzscheibe, basierend auf der während der Testdauer erfassten Lichtintensität und dem Teststeuersignal. Insbesondere ist erkannt worden, dass durch ein spezielles Teststeuersignal, bei dem insbesondere Licht mit einer vordefinierten Helligkeit und/oder vordefinierten Intensität eingekoppelt wird, die besonders gut zum Detektieren einer Beschädigung einer transparenten Schutzscheibe geeignet ist, die Detektionsempfindlichkeit noch weiter verbessert werden kann. Beispielsweise kann das Teststeuersignal derart gebildet sein, dass Licht mit einer maximalen Helligkeit und/oder Intensität eingekoppelt wird.

Gemäß einer weiteren Ausführungsform der erfindungsgemäßen Anzeigenvorrichtung kann das vordefinierte Teststeuersignal basieren auf einem vordefinierten zeitabhängigen Testsequenzmuster, mit dem insbesondere der gesamte Bildschirmbereich der optischen Anzeige angesteuert wird, vorzugsweise rasterförmig. Insbesondere kann ein Raster (beispielsweise mit Rechtecken oder ähnlichen Rasterunterbereichen) über die gesamte Bildschirmfläche der optischen Anzeige gelegt werden. Dann kann jedes dieser Rasterunterbereiche, beispielsweise sequentiell, angesteuert werden, insbesondere mit einer vordefinierten Lichtintensität und/oder Lichthelligkeit und/oder Farbe (während die anderen Rasterunterbereiche nicht beleuchtet werden). Mit einem derartigen Testszenario kann der gesamte Bildschirmbereich der optischen Anzeige hinsichtlich einer Beschädigung der transparenten Schutzscheibe abgetastet werden. Insbesondere kann bei jedem Rasterunterbereich ein zuvor beschriebenes Auswerten des mindestens einen Lichtintensitätssignals, insbesondere einer Mehrzahl der Lichtintensitätssignale, durchgeführt werden. Beispielsweise können erneut die jeweiligen maximalen Amplituden der jeweiligen Lichtintensitätssignale für sämtliche Rasterunterbereiche miteinander verglichen werden. Beispielsweise kann bestimmt werden, bei welchem Rasterunterbereich die mindestens eine Amplitude der Vielzahl von Lichtintensitätssignale sämtlicher Rasterunterbereiche am höchsten ist. Diese Rasterunterbereiche können insbesondere als Hauptbeschädigungspositionsbereich bestimmt werden. Insbesondere kann der Hauptbeschädigungspositionsbereich in noch zuverlässigerer Weise bestimmt werden.

Das Ansteuern der Displaybeleuchtung mit einem vordefinierten Teststeuersignal kann vorzugsweise während einer vordefinierten Testdauer ein Anzeigen eines vordefinierten zeitabhängigen Testmusters durch die optische Anzeige umfassen, wie beschrieben wurde. Zusätzlich kann ein Ansteuern mit einem vordefinierten Testdisplaysteuersignal erfolgen.

Das Testsequenzmuster bzw. das Teststeuersignal kann in einem Datenspeicher der Anzeigenvorrichtung gespeichert sein. Die Displaysteuerung kann zum Durchführen des Testvorgangs zu vordefinierbaren Zeitpunkten eingerichtet sein (z.B. regelmäßig, wenn keine Nutzeraktion (z.B. für eine vordefinierte Zeitdauer) detektiert wird/wurde und/oder dergleichen).

Beispielsweise kann das Teststeuersignal ein Gleichspannungssignal sein und/oder derart konfiguriert sein, dass unterschiedliche (vordefinierte) Farben angezeigt werden.

Gemäß einer weiteren Ausführungsform der erfindungsgemäßen Anzeigenvorrichtung kann zumindest an einem Teil der Schmalseitenbereiche der transparenten Schutzscheibe (an dem insbesondere kein Lichtsensor angeordnet ist) eine Reflexionsschicht angeordnet sein. Durch eine Reflexionsschicht an den Schmalseiten, an denen kein Lichtsensor angeordnet ist, kann Licht durch die Reflexionsschicht reflektiert werden und insbesondere dann von dem mindestens einen Lichtsensor erfasst werden. Die Messempfindlichkeit kann weiter verbessert werden. Auch kleine Beschädigungen an der transparenten Schutzscheibe können detektiert werden.

Gemäß einer weiteren Ausführungsform der erfindungsgemäßen Anzeigenvorrichtung kann die Anzeigenvorrichtung einen Halterahmen umfassen. Der Halterahmen ist insbesondere eingerichtet zum (mechanischen) Halten der transparenten Schutzscheibe. Beispielsweise kann die transparente Schutzscheibe in den Halterahmen (passgenau) eingesetzt werden. Der Halterahmen kann Befestigungsmittel zum Befestigen des Halterahmens an einem Gehäuse (oder dergleichen) der Anzeigenvorrichtung und/oder des Geräts umfassen, in dem die Anzeigenvorrichtung implementiert ist.

Der Halterahmen kann vorzugsweise den mindestens einen Lichtsensor umfassen. Insbesondere kann der Lichtsensor in dem Halterahmen integriert sein, derart, dass der Lichtsensor in einem eingesetzten Zustand der transparenten Schutzscheibe, also wenn diese in dem Halterahmen (ordnungsgemäß eingesetzt ist) an einer Schmalseite der transparenten Schutzscheibe angeordnet ist (insbesondere derart, dass an der Schmalseite austretendes Licht durch den Lichtsensor detektiert wird). Beispielsweise kann der Lichtsensor die Schmalseite unmittelbar kontaktieren, in dem eingesetzten Zustand. Der Halterahmen kann über elektrische Kontaktmittel für eine Kommunikationsverbindung mit dem Analysemodul umfassen. Ein einfacher Austausch einer beschädigten transparenten Schutzscheibe ist möglich. Zudem kann der mindestens eine Lichtsensor bei jeder neuen transparenten Schutzscheibe wiederverwendet werden. Die transparente Schutzscheibe selbst muss nicht mit einem Lichtsensor versehen sein.

Ferner kann vorzugsweise die Reflexionsschicht an dem Halterahmen derart befestigt sein, dass zumindest an einem Teil der Schmalseitenbereiche (an dem insbesondere kein Lichtsensor angeordnet ist) der transparenten Schutzscheibe eine Reflexionsschicht angeordnet ist. Ein einfacher Austausch einer beschädigten transparenten Schutzscheibe ist möglich. Zudem kann die mindestens eine Reflexionsschicht bei jeder neuen transparenten Schutzscheibe wiederverwendet werden. Die transparente Schutzscheibe selbst muss nicht mit einer Reflexionsschicht versehen sein. Durch eine Reflexionsschicht wird die Detektionsempfindlichkeit noch weiter verbessert.

Gemäß einer weiteren Ausführungsform der erfindungsgemäßen Anzeigenvorrichtung kann der mindestens eine Lichtsensor (vollständig) von der Schmalseite der transparenten Schutzscheibe und einer lichtundurchlässigen Verkapselung umgeben sein. Die Verkapselung kann insbesondere durch den (zuvor beschriebenen) Halterahmen gebildet sein. Indem eine Verkapselung vorgesehen ist, kann erreicht werden, dass Umgebungslicht nur möglichst wenig (z.B. 0 bis 1 %) ursächlich ist für die erfassbare Lichtintensität an der Schmalseite durch den mindestens einen Lichtsensor. Die Zuverlässigkeit bei der Detektion einer Beschädigung kann noch weiter verbessert werden.

Gemäß einer weiteren Ausführungsform der erfindungsgemäßen Anzeigenvorrichtung kann die Anzeigenvorrichtung mindestens ein Kommunikationsmodul umfassen. Das Kommunikationsmodul kann eingerichtet sein zumindest zum Aussenden einer Beschädigungsnachricht (über ein (drahtloses und/oder drahtgebundenes) Kommunikationsnetz an eine Zentrale) bei einem Detektieren einer Beschädigung der transparenten Schutzscheibe. Insbesondere kann die Beschädigungsnachricht unmittelbar bei einem Detektieren einer Beschädigung der transparenten Schutzscheibe generiert und ausgesendet werden. Die Beschädigungsnachricht kann eine Kennung der Anzeigenvorrichtung und/oder des Geräts, in dem die Anzeigenvorrichtung implementiert ist, und/oder eine Positionsangabe der Anzeigenvorrichtung und/oder des Geräts, in dem die Anzeigenvorrichtung implementiert ist, enthalten. Aus der Kennung kann insbesondere der Standort bestimmbar sein, beispielsweise mittels einer Standortdatenbank. Ferner kann vorzugsweise die Beschädigungsnachricht zumindest den Beschädigungsgrad enthalten. Basierend auf einer Beschädigungsnachricht kann, durch die Zentrale, eine Reparatur der beschädigten transparenten Schutzscheibe bewirkt werden, insbesondere ein Austausch der beschädigten transparenten Schutzscheibe.

Ein weiterer Aspekt der Erfindung ist ein Verfahren zum Detektieren einer Beschädigung einer optischen Anzeige einer Anzeigenvorrichtung, insbesondere einer zuvor beschriebenen Anzeigenvorrichtung (nach Anspruch 1). Das Verfahren umfasst:
- Erfassen, durch mindestens einen an einer Schmalseite einer transparenten Schutzscheibe der optischen Anzeige angeordneten Lichtsensor, einer austretenden und im Wesentlichen durch die Displaybeleuchtung hervorgerufenen Lichtintensität, und
- Detektieren, durch ein Analysemodul (der Anzeigenvorrichtung), einer Beschädigung der transparenten Schutzscheibe, basierend auf der erfassten Lichtintensität und einem (bereitgestellten) Steuersignal, das während des Erfassens der Lichtintensität an einer Displaybeleuchtung der optischen Anzeige anliegt.

Insbesondere kann das Verfahren ein Empfangen des Steuersignals, das während des Erfassens der Lichtintensität an einer Displaybeleuchtung der optischen Anzeige anliegt, von der Displaysteuerung umfassen.

Vorzugsweise kann (unmittelbar) bei einer Detektion einer Beschädigung der transparenten Schutzscheibe ein Aussenden, durch ein Kommunikationsmodul der Anzeigenvorrichtung, einer Beschädigungsnachricht bewirkt werden, wie zuvor beschrieben wurde.

Ein noch weiterer Aspekt der Erfindung ist ein Ticketautomat. Der Ticketautomat umfasst mindestens ein Ticketverarbeitungsmodul. Der Ticketautomat umfasst mindestens eine zuvor beschriebene Anzeigenvorrichtung (nach Anspruch 1). Das mindestens eine Ticketverarbeitungsmodul kann ein Ticketgenerierungsmodul, ein Ticketabrechnungsmodul, ein Ticketausgabemodul, ein Ticketentwertungsmodul und/oder dergleichen sein.

Bei weiteren Varianten der Erfindung kann die Anzeigenvorrichtung in anderen Geräten implementiert sein bzw. diese bilden, wie Informationsanzeigen und/oder dergleichen.

Ein zuvor beschriebenes Modul (z.B. Analysemodul), eine Einrichtung, eine Vorrichtung etc. kann zumindest teilweise Hardwareelemente (z.B. Prozessor, Speichermittel etc.) und/oder zumindest teilweise Softwareelemente (z.B. ausführbaren Code) umfassen. Es sei angemerkt, dass Begriffe wie "erste"; "zweite", "weitere" etc. nicht eine Reihenfolge angeben, sondern insbesondere zur Unterscheidung zweier Elemente (z.B. Lichtsensor etc.) dienen.

Die Merkmale der Anzeigenvorrichtungen, der Ticketautomaten und der Verfahren sind frei miteinander kombinierbar. Insbesondere können Merkmale der Beschreibung und/oder der abhängigen Ansprüche, auch unter vollständiger oder teilweiser Umgehung von Merkmalen der unabhängigen Ansprüche, in Alleinstellung oder frei miteinander kombiniert eigenständig erfinderisch sein.

Es gibt nun eine Vielzahl von Möglichkeiten, die erfindungsgemäßen Anzeigenvorrichtungen, die erfindungsgemäßen Ticketautomaten und das erfindungsgemäße Verfahren auszugestalten und weiterzuentwickeln. Hierzu sei einerseits verwiesen auf die den unabhängigen Patentansprüchen nachgeordneten Patentansprüche, andererseits auf die Beschreibung von Ausführungsbeispielen in Verbindung mit der Zeichnung. In der Zeichnung zeigt:
- Fig. 1: eine schematische Ansicht eines Ticketautomaten mit einer Anzeigenvorrichtung gemäß dem Stand der Technik,
- Fig. 2: eine schematische Ansicht eines Ausführungsbeispiels einer Anzeigenvorrichtung gemäß der vorliegenden Erfindung,
- Fig. 3a: eine schematische Draufsicht eines weiteren Ausführungsbeispiels einer Anzeigenvorrichtung gemäß der vorliegenden Erfindung,
- Fig. 3b: eine schematische Schnittansicht der Anzeigenvorrichtung nach Figur 3a,
- Fig. 4a: eine schematische Draufsicht eines weiteren Ausführungsbeispiels einer Anzeigenvorrichtung gemäß der vorliegenden Erfindung in einem beschädigungsfreien Zustand,
- Fig. 4b: eine schematische Draufsicht der Anzeigenvorrichtung nach Figur 4a in einem beschädigten Zustand,
- Fig. 4c: eine weitere schematische Draufsicht der Anzeigenvorrichtung nach Figur 4a in einem beschädigten Zustand,
- Fig. 4d: eine weitere schematische Draufsicht der Anzeigenvorrichtung nach Figur 4a in einem beschädigten Zustand mit einem Raster,
- Fig. 5: ein Diagramm eines Ausführungsbeispiels eines Verfahrens gemäß der Erfindung,
- Fig. 6: eine schematische Ansicht eines Ausführungsbeispiels eines Ticketautomaten gemäß der Erfindung mit einem Ausführungsbeispiel einer Anzeigenvorrichtung gemäß der vorliegenden Erfindung,
- Fig. 7a: beispielhafte Signalverläufe eines Intensitätssignals und eines Steuersignals in einem beschädigungsfreien Zustand der Anzeigenvorrichtung gemäß der vorliegenden Erfindung,
- Fig. 7b: beispielhafte Signalverläufe eines Intensitätssignals und eines Steuersignals in einem beschädigten Zustand der Anzeigenvorrichtung gemäß der vorliegenden Erfindung, und
- Fig. 7c: weitere beispielhafte Signalverläufe eines Intensitätssignals und eines Steuersignals in einem beschädigten Zustand der Anzeigenvorrichtung gemäß der vorliegenden Erfindung.

Nachfolgend werden ähnliche Bezugszeichen für ähnliche Elemente verwendet.

Die Figur 2 zeigt eine schematische Ansicht eines Ausführungsbeispiels einer Anzeigenvorrichtung 200 gemäß der vorliegenden Erfindung. Die Anzeigenvorrichtung 200 kann ein allein operierendes Gerät (auch als stand-alone Gerät bezeichnet) sein oder in einem anderen (nicht dargestellten) Gerät integriert sein, beispielsweise einem Ticketautomaten. Insbesondere ist die Anzeigenvorrichtung 200 für eine Verwendung in einem öffentlichen Raum eingerichtet.

Die Anzeigenvorrichtung 200 umfasst mindestens eine optische Anzeige 202. Die optische Anzeige 202 umfasst mindestens eine Displaybeleuchtung 206 und mindestens eine transparente Schutzscheibe 208. Vorzugsweise umfasst die optische Anzeige 202 mindestens eine Displaysteuerung 212, beispielsweise gebildet durch einen Mikroprozessor und/oder dergleichen. Die transparente Schutzscheibe 208 kann aus Glas und/oder einem Kunststoffmaterial gebildet sein.

Die transparente Schutzscheibe 208 ist insbesondere plattenförmig gebildet mit einer Frontseite 228, einer Rückseite 230 und mindestens einer Schmalseite 214, 216. Die Frontseite 228 ist insbesondere nach Außen (in Richtung eines nicht gezeigten Nutzers) gerichtet. Die Rückseite 230 ist der Displaybeleuchtung 206 zugewandt.

Die Displaybeleuchtung 206 ist insbesondere mittels der Displaysteuerung 212 steuerbar. Die Displaysteuerung 212 ist zumindest eingerichtet zum Ansteuern der Displaybeleuchtung 206 mit einem Steuersignal.

Ferner umfasst eine Lichtsensoranordnung 238 der Anzeigenvorrichtung 200 mindestens einen an einer Schmalseite 216 der transparenten Schutzscheibe 208 angeordneten Lichtsensor 226. Der Lichtsensor 226 ist beispielsweise ein CCD-Sensor oder eine Photodiode oder dergleichen. Der mindestens eine Lichtsensor 226 ist eingerichtet zum Erfassen der an der Schmalseite 216 austretenden und im Wesentlichen durch die Displaybeleuchtung 206 hervorgerufenen Lichtintensität.

Wie der Figur 2 ferner entnommen werden kann, ist die Displaybeleuchtung 206 insbesondere eingerichtet zum Einkoppeln von Licht 218 in die transparente Schutzscheibe 208 in eine im Wesentlichen orthogonale Richtung zur Grundfläche bzw. Rückseite 230 (bzw. Frontseite 228) der transparenten Schutzscheibe 208 (angedeutet durch die rechten Winkel zwischen einem Pfeil, der das Licht repräsentiert, und der Rückseite 230).

Die Lichtsensoranordnung 238 umfasst insbesondere als Lichtsensorquelle ausschließlich die Displaybeleuchtung 206 (und somit keine separate Lichtquelle).

Insbesondere wird erfindungsgemäß ausgenutzt, dass sich das Reflexionsverhalten bei einer Beschädigung 234 der transparenten Schutzscheibe 208 ändert. Beispielhaft ist in der Figur 2 als Beschädigung 234 ein Riss dargestellt. Die Beschädigung 234 führt dazu, dass das Licht 218, das auf diese Beschädigung trifft, teilweise abgelenkt (gestreut) bzw. teilweise reflektiert wird (siehe Pfeil 232). Wie zu erkennen ist, tritt dieses reflektierte Licht 232 beispielsweise an der Schmalseite 216 aus und kann durch den Lichtsensor 226 detektiert bzw. erfasst werden. Ohne eine entsprechende Beschädigung ist insbesondere nur eine geringe Lichtintensität an der Schmalseite aufgrund der beschriebenen orthogonalen Einkopplung des Lichts in Bezug zur Grundfläche bzw. Rückseite 230 (bzw. Frontseite 228) der transparenten Schutzscheibe 208 erfassbar.

Insbesondere kann der Lichtsensor 226 dem Analysemodul 236 die erfasste Lichtintensität in Form eines (elektrischen) Lichtintensitätssignals zur Verfügung stellen. Ferner kann die Displaysteuerung 212 das Steuersignal dem Analysemodul 236 zur Verfügung stellen.

Das Analysemodul 236 ist eingerichtet zumindest zum Detektieren einer Beschädigung 234 der transparenten Schutzscheibe 208, basierend auf der erfassten Lichtintensität (insbesondere des Amplitudenverlaufs des (elektrischen) Lichtintensitätssignals) und dem Steuersignal (insbesondere des Amplitudenverlaufs des (elektrischen) Steuersignals), das während des Erfassens der Lichtintensität an der Displaybeleuchtung 206 anliegt.

Dieses Detektieren umfasst insbesondere ein (synchronisiertes) Auswerten eines Lichtintensitätssignals des Lichtsensors 226 und des Steuersignals. Insbesondere kann die Amplitude des Lichtintensitätssignals und die Amplitude des Steuersignals durch das Analysemodul 236 ausgewertet werden, um eine Beschädigung 234 zu detektieren. Vorzugsweise kann das Analysemodul 236 eingerichtet sein zum Detektieren einer Beschädigung der transparenten Schutzscheibe 208 durch Erfassen einer Mindeständerung der erfassten Lichtintensität (erfasste Amplitude), insbesondere bei einem gleichzeitig unveränderten Steuersignal. Beispielsweise kann das Analysemodul 236 eingerichtet sein zum Bestimmen, als Mindeständerung, einer dynamischen Mindeständerung, basierend auf dem während des Erfassens der Lichtintensität an der Displaybeleuchtung 206 anliegendem Steuersignal. Das Analysemodul 236 kann eingerichtet sein zum Detektieren einer Beschädigung der transparenten Schutzscheibe, basierend auf der dynamischen Mindeständerung und der erfassten Lichtintensität.

Die optische Anzeige 202 kann beispielsweise ein LCD-Bildschirm oder ein OLED-Bildschirm oder ein Micro LED-Bildschirm sein.

Die Figuren 3a und 3b zeigen eine Draufsicht und eine Schnittansicht eines weiteren Ausführungsbeispiels einer Anzeigenvorrichtung 300 gemäß der vorliegenden Erfindung. Zur Vermeidung von Wiederholungen werden nachfolgend im Wesentlichen nur die Unterschiede zu dem Ausführungsbeispiel nach Figur 2 erläutert und ansonsten beispielsweise auf die Ausführungen zur Figur 2 verwiesen. Zudem wurde vorliegend lediglich zu Gunsten einer besseren Übersicht auf die Darstellung von Details verzichtet, wie der Displaysteuerung und dem Analysemodul.

Die Anzeigenvorrichtung 300 umfasst eine optische Anzeige 302. Die optische Anzeige 302 umfasst im vorliegenden Ausführungsbeispiel eine transparente Schutzscheibe 308, eine Displayschichtanordnung 304 (mit einer oder mehreren Schichten, wie beschrieben wurde), eine Displaybeleuchtung 306 und eine (nicht dargestellte) Displaysteuerung.

Die dargestellte transparente Schutzscheibe 308 umfasst eine Frontseite 328 und eine Rückseite 330 sowie vier Schmalseiten 314, 316, 340, 342. Insbesondere weist die transparente Schutzscheibe 308 eine rechteckförmige Grundform bzw. Grundfläche auf. Die Grundform der Displayschichtanordnung 304 und die Form der Displaybeleuchtung 306 können zu der Grundform der transparenten Schutzscheibe 308 korrespondieren.

Vorzugsweise kann an zumindest zwei Schmalseiten 314, 316, 340, 342, bevorzugt an zumindest drei Schmalseiten 314, 316, 340, 342, insbesondere bevorzugt an jeder Schmalseite 314, 316, 340, 342 mindestens ein Lichtsensor 326 (zur besseren Übersicht ist nur ein einzelner Lichtsensor 326 dargestellt) umfassen.

Die Anzeigenvorrichtung 300 umfasst insbesondere einen Halterahmen 344. Insbesondere kann zumindest die transparente Schutzscheibe 308 in dem Halterahmen 344 (passgenau) und insbesondere austauschbar einsetzbar sein. Der Halterahmen 344 kann über (nicht gezeigte) Befestigungsmittel verfügen, um den Halterahmen 344 austauschbar zu befestigen, beispielsweise an einem Gehäuse eines Geräts, in dem die Anzeigenvorrichtung 300 installiert ist. Die weiteren Elemente der optischen Anzeige 302 können in dem Gehäuse des Geräts verbaut sein.

Wie zu erkennen ist, kann der mindestens eine Lichtsensor 326 in dem Halterahmen 344 angeordnet sein, insbesondere befestigt sein. Über (nicht gezeigte) elektrische Kontaktmittel, die in dem Halterahmen integriert sein können, kann eine (drahtgebundene) Verbindung zu dem Analysemodul in einem installierten Zustand des Halterahmens 344 hergestellt werden. Der mindestens eine Lichtsensor 326 ist derart in dem Halterahmen 344 angeordnet, dass der Lichtsensor 326 in einem eingesetzten Zustand der transparenten Schutzscheibe 308 eine Schmalseite 314, 316, 340, 342 insbesondere unmittelbar kontaktiert.

Optional kann zumindest an einem Teil der Schmalseitenbereiche (an dem insbesondere kein Lichtsensor 326 angeordnet ist) der transparenten Schutzscheibe 308 eine Reflexionsschicht 346 angeordnet sein. Durch eine Reflexionsschicht 346 an den Schmalseiten 314, 316, 340, 342 bzw. deren Teilbereichen, an denen kein Lichtsensor 326 angeordnet ist, kann Licht durch die Reflexionsschicht 346 reflektiert werden und insbesondere dann von dem mindestens einen Lichtsensor 326 erfasst werden. Die Reflexionsschicht 346 kann an dem Halterahmen 344 derart befestigt sein, dass zumindest an dem Teil der Schmalseitenbereiche (an dem insbesondere kein Lichtsensor 326 angeordnet ist) der transparenten Schutzscheibe 308 eine Reflexionsschicht 346 angeordnet ist.

Insbesondere kann der Halterahmen 344 aus einem lichtundurchlässigen Material gebildet sein. Hierdurch kann der Halterahmen 344 als Verkapselung für den mindestens einen Lichtsensor 326 verwendet werden. Vorzugsweise kann der mindestens eine Lichtsensor 326 von der Schmalseite 314, 316, 340, 342 der transparenten Schutzscheibe 308 und einer lichtundurchlässigen Verkapselung (vorliegend gebildet durch den Halterahmen 344) umgeben sein.

Die Figuren 4a, 4b und 4c zeigen verschiedene Draufsichten eines weiteren Ausführungsbeispiels einer Anzeigenvorrichtung 400 gemäß der vorliegenden Erfindung. Zur Vermeidung von Wiederholungen werden nachfolgend im Wesentlichen nur die Unterschiede zu den Ausführungsbeispielen nach Figur 2 und Figuren 3a, 3b erläutert und ansonsten beispielsweise auf die Ausführungen zur Figur 2 und/oder den Figuren 3a, 3b verwiesen. Zudem wurde vorliegend lediglich zu Gunsten einer besseren Übersicht auf die Darstellung von Details verzichtet, wie der Displaysteuerung, der Displaybeleuchtung und dem Analysemodul.

Insbesondere wird die Anzeigenvorrichtung 400 in der Figur 4a mit einer transparenten Schutzscheibe 408 in einem unbeschädigten Zustand gezeigt, während die Figuren 4b und 4c die Anzeigenvorrichtung 400 mit einer transparenten Schutzscheibe 408 in einem beschädigten Zustand zeigen.

Wie der Figur 4a zu entnehmen ist, wird durch die optische Anzeige 402 Dateninhalt 450 mit beispielhaften drei Datenelementen 452, 454, 456 angezeigt. Es versteht sich, dass bei Varianten der Erfindung Dateninhalt mit mehr oder weniger Datenelementen vorgesehen sein kann. Insbesondere kann der Dateninhalt bzw. die Datenelemente veränderlich sein, beispielsweise abhängig von Nutzereingaben.

In dem unbeschädigten Zustand sind die Datenelemente 452, 454, 456 über die gesamte Bildschirmoberfläche 458 verteilt angeordnet. Ein Datenelement 452, 454, 456 kann eine Information (z.B. Fahrttarifinformation, Fahrtauskunftsinformation, Information über Funktion, Störungsinformation, Parktarifinformation, Werbung etc.) und/oder ein Funktionsfeld (z.B. bei einem Touchdisplay) sein, mit dem ein Nutzer beispielsweise ein Datenelement auswählen bzw. anwählen kann, also eine Nutzereingabe vornehmen kann (in grundsätzlich bekannter Weise).

In den Figuren 4b und 4c ist an der transparenten Schutzscheibe 408 jeweils eine Beschädigung aufgetreten, beispielsweise aufgrund einer Gewalteinwirkung auf die transparente Schutzscheibe 408. Beispielsweise kann die Gewalteinwirkung zu Rissen geführt haben, wie in den Figuren 4b und 4c angedeutet ist.

Bevorzugt kann das Analysemodul eingerichtet sein zum Bestimmen einer Hauptbeschädigungsposition 460 bzw. eines Hauptbeschädigungsbereichs der Beschädigung, basierend zumindest auf der jeweiligen Lichtintensität von zwei oder mehr Lichtintensitätssignalen von zwei bzw. mehr verteilt an den Schmalseiten angeordneten (nicht gezeigten) Lichtsensoren. Insbesondere kann durch Auswerten der jeweiligen maximalen Amplituden der zwei oder mehr Lichtintensitätssignale sowie der jeweils bekannten Lichtsensorpositionen bestimmt werden, in welchem Bereich der Bildschirmoberfläche 458 bzw. der Frontseite der transparenten Schutzscheibe 408 sich die Beschädigung zumindest überwiegend bzw. im Wesentlichen befindet, also die Hauptbeschädigungsposition 460 ist. Mit anderen Worten, das Analysemodul kann eingerichtet sein zum Bestimmen des im Wesentlichen beschädigungsfreien Bereich 462 der Bildschirmoberfläche 458 bzw. der Frontseite der transparenten Schutzscheibe 408, wie bereits beschrieben wurde.

Bei bevorzugten Varianten der Erfindung kann zum besonders exakten Bestimmen der Hauptbeschädigungsposition 460 und/oder des beschädigungsfreien Bereichs 462 der Bildschirmoberfläche 458 die Displaysteuerung eingerichtet sein zum Ansteuern der Displaybeleuchtung mit einem vordefinierten Teststeuerungssignal. Das Teststeuersignal kann auf einem vordefinierten zeitabhängigen Testsequenzmuster basieren, mit dem insbesondere der gesamte Bildschirmbereich der optischen Anzeige angesteuert werden kann, vorzugsweise rasterförmig. Insbesondere kann ein Raster 464 mit vordefinierten Rasterunterbereichen 461, 463 (beispielsweise in Form von Rechtecken, insbesondere Quadraten) über die gesamte Bildschirmoberfläche 458 der optischen Anzeige 402 gelegt werden, wie in Figur 4d schematisch angedeutet ist. Dann kann jedes dieser Rasterunterbereiche 461, 463, beispielsweise sequentiell (angedeutet durch die Pfeile), angesteuert werden, insbesondere mit einer vordefinierten Lichtintensität und/oder Lichthelligkeit und/oder Farbe. Beispielsweise kann nacheinander jeder Rasterunterbereich 461, 463 einzeln beleuchtet werden, während sämtliche andere Rasterunterbereich 461, 463 während dieser Ansteuerungszeitdauer nicht beleuchtet werden. Vorliegend wird nur der Rasterunterbereich 463 beleuchtet, während sämtliche weitere Rasterunterbereiche 461 nicht beleuchtet werden. Es versteht sich, dass eine beliebige Ansteuerreihenfolge möglich ist.

Insbesondere kann bei jedem Rasterunterbereich ein zuvor beschriebenes Auswerten der Mehrzahl der Lichtintensitätssignale durchgeführt werden. Beispielsweise können erneut die jeweiligen maximalen Amplituden der jeweiligen Lichtintensitätssignale für sämtliche Rasterunterbereiche miteinander verglichen werden. Beispielsweise kann bestimmt werden, bei welchen Rasterunterbereichen 461, 463 die mindestens eine Amplitude der Vielzahl von Lichtintensitätssignale sämtlicher Rasterunterbereiche 461, 463 hoch ist, insbesondere eine vordefinierte Mindeständerung übersteigt. Dieser mindestens eine Rasterunterbereich 461, 463 kann insbesondere als Hauptbeschädigungsposition bzw. Hauptbeschädigungspositionsbereich bestimmt werden.

Die Displaysteuerung kann vorzugsweise eingerichtet sein zum Ändern des durch die optische Anzeige 402 angezeigten Dateninhalts 450 durch Ansteuern der Displaybeleuchtung und/oder der Displayschichtanordnung, basierend auf der bestimmten Hauptbeschädigungsposition 460 (und insbesondere des zusätzlich bestimmten Beschädigungsgrads der Beschädigung) bzw. des bestimmten beschädigungsfreien Bereichs 462. Insbesondere kann das Analysemodul der Displaysteuerung eine bestimmte Hauptbeschädigungsposition 460 und insbesondere den bestimmten Beschädigungsgrad der Beschädigung bereitstellen (bzw. den bestimmten beschädigungsfreien Bereich 462). Ein Ändern des durch die optische Anzeige 402 angezeigten Dateninhalts 450 kann durch ein Ansteuern, durch die Displaysteuerung, mit einem geänderten Steuersignal und/oder einem geänderten Displaysteuersignal erfolgen.

Beispielsweise kann, wie in Figur 4b gezeigt ist, ein Ändern des durch die optische Anzeige 402 angezeigten Dateninhalts 450 durch die Displaysteuerung ein Verkleinern des Fensters 465 umfassen, in dem der gesamte Dateninhalt 450 angezeigt wird (insbesondere verglichen mit Fig. 4a), abhängig von der bestimmten Hauptbeschädigungsposition 460 (und insbesondere des zusätzlich bestimmten Beschädigungsgrades der Beschädigung) bzw. des bestimmten beschädigungsfreien Bereichs 462 (und ggf. von einer vordefinierten minimalen Fenstergröße). Ferner kann das verkleinerte Fenster 465 in dem beschädigungsfreien Bereich 462 angeordnet bzw. angezeigt werden, also einem Bereich 462, der keine oder nur eine geringfügige Beschädigung aufweist.

Alternativ oder zusätzlich kann, wie in Figur 4c gezeigt ist, vorgesehen sein, dass der Dateninhalt 450 eine Mehrzahl von Datenelementen 452, 454, 456 umfassen kann. Jedem Datenelement 452, 454, 456 kann eine Anzeigenpriorität zugeordnet sein. Beispielsweise kann ein Datenelement (z.B. 452), das stets angezeigt werden sollte (beispielsweise eine wichtige Information für einen Nutzer, ein bedienbares Tastenfeld durch einen Nutzer, ein für die Funktion der Anzeigenvorrichtung 400 oder des Geräts, in der die Anzeigenvorrichtung 400 implementiert ist, wesentliches Datenelement etc.) mit einer hohen, insbesondere der höchsten, Priorität versehen werden, während ein Datenelement (z.B. 456), das nicht stets angezeigt werden muss (beispielsweise eine Werbung, ein Bereich ohne durch den Nutzer bedienbares Tastenfeld, ein für die Funktion der Anzeigenvorrichtung 400 oder des Geräts, in der die Anzeigenvorrichtung implementiert ist, unwesentliches Datenelement etc.) mit einer geringen, insbesondere geringsten Priorität versehen werden.

Ein Ändern des durch die optische Anzeige 402 angezeigten Dateninhalts 450 durch die Displaysteuerung kann ein Anzeigen der Datenelemente 452, 454 in dem beschädigungsarmen bzw. beschädigungsfreien Bereich 462 der optischen Anzeige 402 umfassen, der keine oder nur eine geringfügige Beschädigung aufweist, abhängig von der jeweils zugeordneten Priorität der Datenelemente 452, 454, 456. Zunächst wird nur das mindestens eine Datenelement 452 in dem beschädigungsarmen Bereich 462 der optischen Anzeige 402 mit der höchsten Priorität angezeigt. Sollte noch weiterer Subbereich in dem beschädigungsarmen Bereich 462 der optischen Anzeige 402 verfügbar sein, kann das mindestens eine weitere Datenelement 454 mit der zweithöchsten Priorität angezeigt werden (usw.). Datenelemente 456, die nicht mehr in dem beschädigungsarmen Bereich 462 der optischen Anzeige 402 (aus Platzgründen und insbesondere aufgrund der Priorität) angezeigt werden, können ganz entfallen oder in dem Beschädigungsbereich der Hauptbeschädigungsposition 460 angezeigt werden.

Die Figur 5 zeigt ein Diagramm eines Ausführungsbeispiels eines Verfahrens gemäß der vorliegenden Erfindung. Das Verfahren dient zum Detektieren einer Beschädigung einer optischen Anzeige einer Anzeigenvorrichtung, beispielsweise einer Anzeigenvorrichtung gemäß den Figuren 2, 3a, 3b, 4a, 4b, 4c und/oder 4d.

In einem Schritt 501 erfolgt ein (kontinuierliches) Erfassen, durch mindestens einen an einer Schmalseite einer transparenten Schutzscheibe der optischen Anzeige angeordneten Lichtsensor, einer austretenden und im Wesentlichen durch die Displaybeleuchtung hervorgerufenen Lichtintensität, wie bereits beschrieben wurde.

In einem parallelen Schritt 503 kann ein Bereitstellen des Steuersignals erfolgen, das während des Erfassens der Lichtintensität an einer Displaybeleuchtung der optischen Anzeige anliegt, wie bereits beschrieben wurde.

In einem Schritt 505 erfolgt ein Detektieren, durch ein Analysemodul, einer Beschädigung der transparenten Schutzscheibe, basierend auf der erfassten Lichtintensität und dem Steuersignal, wie bereits beschrieben wurde.

Optional kann in Schritt 507 ein Bestimmen eines Beschädigungsgrades der detektierten Beschädigung der transparenten Schutzscheibe und/oder ein Bestimmen einer Hauptbeschädigungsposition erfolgen, wie bereits beschrieben wurde.

Optional kann in Schritt 509 ein Ändern des durch die optische Anzeige angezeigten Dateninhalts durch Ansteuern der Displaybeleuchtung und/oder der Displayschichtanordnung erfolgen, basierend zumindest auf der bestimmten Hauptbeschädigungsposition, wie bereits beschrieben wurde.

Vorzugsweise kann (unmittelbar) bei einer Detektion einer Beschädigung der transparenten Schutzscheibe in Schritt 511 ein Aussenden, durch ein Kommunikationsmodul, einer Beschädigungsnachricht bewirkt werden, wie zuvor beschrieben wurde.

Die Figur 6 zeigt eine schematische Ansicht eines Ausführungsbeispiels eines Ticketautomaten 620 gemäß der vorliegenden Erfindung mit einem weiteren Ausführungsbeispiel einer Anzeigenvorrichtung 600 gemäß der vorliegenden Erfindung. Zur Vermeidung von Wiederholungen werden nachfolgend im Wesentlichen nur die Unterschiede zu den vorherigen Ausführungsbeispielen erläutert und ansonsten auf die Ausführungen beispielsweise zu den Figuren 2 bis 5 verwiesen.

Der Ticketautomat 620, beispielsweise für Parktickets oder Fahrttickets, umfasst, neben der mindestens einen Anzeigenvorrichtung 600, ein oder mehrere Ticketverarbeitungsmodul/e 668, wie ein Ticketgenerierungsmodul, ein Ticketabrechnungsmodul, ein Ticketausgabemodul, ein Ticketentwertungsmodul und/oder dergleichen.

Die optische Anzeige 602 (z.B. ein LCD-Bildschirm) der Anzeigenvorrichtung 600 umfasst eine Displaybeleuchtung 606 in Form einer Hintergrundbeleuchtung, eine Displayschichtanordnung 604, eine transparente Schutzscheibe 608 und eine Displaysteuerung 612. Die Displaysteuerung 612 ist vorliegend insbesondere eingerichtet zum Ansteuern der Displaybeleuchtung 606 mit einem Steuersignal und zum Ansteuern der Displayschichtanordnung 604 mit einem Displaysteuersignal.

Die optische Anzeige 602 kann ein Touchdisplay sein, so dass ein Interagieren zwischen einem Nutzer und dem Ticketautomaten 620, insbesondere dem mindestens einen Ticketverarbeitungsmodul 668 möglich ist, um beispielsweise ein Ticket zu erwerben und/oder zu bezahlen.

Darüber hinaus umfasst die Anzeigenvorrichtung 600 eine Sensoranordnung 638 mit zumindest zwei Lichtsensoren 626, 666. Ferner umfasst die Anzeigenvorrichtung 600 vorliegend ein Analysemodul 636 und insbesondere ein Kommunikationsmodul 670. Das Kommunikationsmodul 670 ist insbesondere eingerichtet zumindest zum Aussenden einer Beschädigungsnachricht bei einem Detektieren einer Beschädigung der transparenten Schutzscheibe 608, insbesondere über ein (nicht gezeigtes) Kommunikationsnetz an eine (nicht gezeigte) Zentrale. Die Zentrale (z.B. gebildet durch eine Cloud, ein oder mehrere Server etc.) kann eingerichtet sein zum Bewirken einer Reparatur einer beschädigten Schutzscheibe 608, insbesondere eines Austausches dieser Schutzscheibe 608.

Die Figur 7a zeigt beispielhafte Signalverläufe eines Intensitätssignals 770 eines Lichtsensors einer Anzeigenvorrichtung gemäß der vorliegenden Erfindung und eines Steuersignals 772 (insbesondere ein PWM-Signal) der Anzeigenvorrichtung in einem beschädigungsfreien Zustand der transparenten Schutzscheibe. Wie aus der maximalen Amplitude des (Licht-)Intensitätssignals 770 abgeleitet werden kann, erfasst der Lichtsensor nur eine geringe Lichtintensität. Zusammen mit dem Steuersignal 772 kann das Analysemodul insbesondere bestimmen, dass die transparente Schutzscheibe keine Beschädigung aufweist.

Die Figur 7b zeigt beispielhafte Signalverläufe eines Intensitätssignals 770 eines ersten Lichtsensors einer Anzeigenvorrichtung gemäß der vorliegenden Erfindung und eines Steuersignals 772 (insbesondere ein PWM-Signal) der Anzeigenvorrichtung in einem beschädigten Zustand der transparenten Schutzscheibe. Wie aus der maximalen Amplitude des (Licht-)Intensitätssignals 770 abgeleitet werden kann, erfasst der Lichtsensor eine hohe Lichtintensität (insbesondere aufgrund des beschriebenen geänderten Reflexionsverhalten der transparenten Schutzscheibe aufgrund der aufgetretenen Beschädigung). Zusammen mit dem Steuersignal 772, welches unverändert ist, insbesondere im Vergleich zur Figur 7a, kann das Analysemodul insbesondere bestimmen, dass die transparente Schutzscheibe eine Beschädigung aufweist. Mit anderen Worten, eine Beschädigung kann detektiert werden.

Die Figur 7c zeigt beispielhafte Signalverläufe eines Intensitätssignals 770 eines zweiten Lichtsensors einer Anzeigenvorrichtung gemäß der vorliegenden Erfindung und eines Steuersignals 772 (insbesondere ein PWM-Signal) der Anzeigenvorrichtung in einem beschädigten Zustand der transparenten Schutzscheibe. Wie aus der maximalen Amplitude des (Licht-)Intensitätssignals 770 abgeleitet werden kann, erfasst der Lichtsensor eine hohe Lichtintensität (insbesondere aufgrund des beschriebenen geänderten Reflexionsverhalten der transparenten Schutzscheibe aufgrund der aufgetretenen Beschädigung). Zusammen mit dem Steuersignal 772, welches unverändert ist, insbesondere im Vergleich zur Figur 7a, kann das Analysemodul insbesondere bestimmen, dass die transparente Schutzscheibe eine Beschädigung aufweist. Mit anderen Worten, eine Beschädigung kann detektiert werden.

Der Unterschied zwischen der Figur 7b und 7c ist insbesondere der, dass die maximale Amplitude des Intensitätssignals 770 in der Figur 7c geringer ist als die maximale Amplitude des Intensitätssignals 770 in der Figur 7b. Das Analysemodul kann hieraus insbesondere bestimmen, dass die Entfernung zwischen dem ersten Lichtsensor der Anzeigenvorrichtung und der Beschädigungshauptposition geringer ist als die Entfernung zwischen dem zweiten Lichtsensor der Anzeigenvorrichtung und der Beschädigungshauptposition. Da die jeweiligen Sensorpositionen des ersten Lichtsensors und zweiten Lichtsensors an der transparenten Schutzscheibe dem Analysemodul bekannt sind, kann das Analysemodul aus den unterschiedlichen maximalen Amplituden der Intensitätssignale die Beschädigungshauptposition bestimmen, wie bereits beschrieben wurde.

Zusammenfassend ist erkannt worden, dass eine Glasscheibe oder dergleichen für sichtbares Licht weitestgehend transparent ist. Nur ein kleiner Teil des orthogonal zur Scheibenebene einstrahlenden Lichtes wird durch Streuung innerhalb einer Glasscheibe zum Rand hin reflektiert.

Diese transmissive Eigenschaft einer Glasscheibe verändert sich bei einer Beschädigung, wie einem Glasbruch. An den Bruchkanten innerhalb der Glasscheibe wird mehr Licht durch Reflektion und zusätzliche Streuung in der Scheibenebene zum Rand bzw. zur Schmalseite hin ausgekoppelt. Diese Veränderung des Lichtstroms kann mithilfe von mindestens einem optischen Sensor, wie z.B. Fotodiode oder Fototransistor und/oder dergleichen, an dem Rand bzw. der Schmalseite der Glasscheibe erfasst werden.

Als Lichtquelle wird die Beleuchtung, z.B. LED-Displaybeleuchtung, des Displays genutzt. Die Auswerteelektronik in Form des Analysemoduls kann mit der Ansteuerung der Displaybeleuchtung synchronisiert werden, um so durch eine differentielle Erfassung der Lichtintensitätssignale unempfindlicher gegenüber Einkopplungen von Fremdlicht zu sein.

### Bezugszeichenliste:

- 100: Anzeigenvorrichtung
- 102: Anzeige
- 104: Displayschichtanordnung
- 106: Displaybeleuchtung
- 108: Schutzscheibe
- 110: Frontseite
- 112: Displaysteuerung
- 114: Schmalseite
- 116: Schmalseite
- 118: Licht
- 120: Ticketautomat
- 192: Auswertemodul
- 194: Sensorlichtempfänger
- 196: Sensorlichtquelle
- 198: Sensoranordnung
- 200: Anzeigenvorrichtung
- 202: Anzeige
- 206: Displaybeleuchtung
- 208: Schutzscheibe
- 212: Displaysteuerung
- 214: Schmalseite
- 216: Schmalseite
- 218: Licht
- 226: Lichtsensor
- 228: Frontseite
- 230: Rückseite
- 232: Licht
- 234: Beschädigung
- 236: Analysemodul
- 238: Lichtsensoranordnung
- 300: Anzeigenvorrichtung
- 302: Anzeige
- 304: Displayschichtanordnung
- 306: Displaybeleuchtung
- 308: Schutzscheibe
- 314: Schmalseite
- 316: Schmalseite
- 326: Lichtsensor
- 328: Frontseite
- 330: Rückseite
- 340: Schmalseite
- 342: Schmalseite
- 344: Halterahmen
- 346: Reflexionsschicht
- 400: Anzeigenvorrichtung
- 402: Anzeige
- 408: Schutzscheibe
- 450: Dateninhalt
- 452: Datenelement
- 454: Datenelement
- 456: Datenelement
- 458: Bildschirmoberfläche
- 460: Hauptbeschädigungsposition
- 461: Rasterunterbereich
- 462: beschädigungsfreier Bereich
- 463: Rasterunterbereich
- 464: Raster
- 465: Fenster
- 501: Schritt
- 503: Schritt
- 505: Schritt
- 507: Schritt
- 509: Schritt
- 511: Schritt
- 600: Anzeigenvorrichtung
- 602: Anzeige
- 604: Displayschichtanordnung
- 606: Displaybeleuchtung
- 612: Displaysteuerung
- 620: Ticketautomat
- 626: Lichtsensor
- 636: Analysemodul
- 638: Sensoranordnung
- 666: Lichtsensor
- 668: Ticketverarbeitungsmodul
- 670: Kommunikationsmodul
- 770: Intensitätssignal
- 772: Steuersignal

## Patentansprüche

1. Anzeigenvorrichtung (200, 300, 400, 600), umfassend:
- mindestens eine optische Anzeige (202, 302, 402, 602) mit einer durch eine Displaysteuerung (212, 612) mit einem Steuersignal ansteuerbaren Displaybeleuchtung (206, 306, 606) und einer transparenten Schutzscheibe (208, 308, 408, 608),
- eine Lichtsensoranordnung (238, 638) mit mindestens einem an einer Schmalseite (214, 216, 314, 316, 340, 342, 614, 616) der transparenten Schutzscheibe (208, 308, 408, 608) angeordneten Lichtsensor (226, 326, 626, 666),
- wobei der mindestens eine Lichtsensor (226, 326, 626, 666) eingerichtet ist zum Erfassen der an der Schmalseite (214, 216, 314, 316, 340, 342, 614, 616) austretenden und im Wesentlichen durch die Displaybeleuchtung (206, 306, 606) hervorgerufenen Lichtintensität, und
- ein Analysemodul (236, 636), eingerichtet zumindest zum Detektieren einer Beschädigung der transparenten Schutzscheibe (208, 308, 408, 608), basierend auf der erfassten Lichtintensität und dem Steuersignal, das während des Erfassens der Lichtintensität an der Displaybeleuchtung (206, 306, 606) anliegt.

2. Anzeigenvorrichtung (200, 300, 400, 600) nach Anspruch 1, **dadurch gekennzeichnet, dass**
- die Lichtsensoranordnung (238, 638) als Lichtsensorquelle ausschließlich die Displaybeleuchtung (206, 306, 606) umfasst.

3. Anzeigenvorrichtung (200, 300, 400, 600) nach einem der vorherigen Ansprüche, **dadurch gekennzeichnet, dass**
- das Analysemodul (236, 636) eingerichtet ist zum Detektieren einer Beschädigung der transparenten Schutzscheibe (208, 308, 408, 608) durch Erfassen einer Mindeständerung der erfassten Lichtintensität bei einem unveränderten Steuersignal.

4. Anzeigenvorrichtung (200, 300, 400, 600) nach Anspruch 3, **dadurch gekennzeichnet, dass**
- das Analysemodul (236, 636) eingerichtet ist zum Bestimmen, als Mindeständerung, einer dynamischen Mindeständerung, basierend auf dem während des Erfassens der Lichtintensität an der Displaybeleuchtung (206, 306, 606) anliegendem Steuersignal, und
- das Analysemodul (236, 636) eingerichtet ist zum Detektieren einer Beschädigung der transparenten Schutzscheibe (208, 308, 408, 608), basierend auf der dynamischen Mindeständerung und der erfassten Lichtintensität.

5. Anzeigenvorrichtung (200, 300, 400, 600) nach einem der vorherigen Ansprüche, **dadurch gekennzeichnet, dass**
- das Analysemodul (236, 636) eingerichtet ist zum Bestimmen einer Differenz zwischen einem Maximum des Steuersignals und einem Maximum der erfassten Lichtintensität, und
- das Analysemodul (236, 636) eingerichtet ist zum Bestimmen eines Beschädigungsgrades der detektierten Beschädigung der transparenten Schutzscheibe (208, 308, 408, 608), basierend auf der bestimmten Differenz.

6. Anzeigenvorrichtung (200, 300, 400, 600) nach einem der vorherigen Ansprüche, **dadurch gekennzeichnet, dass**
- die Lichtsensoranordnung (238, 638) mindestens zwei Lichtsensoren (226, 326, 626, 666) umfasst,
- wobei die zumindest zwei Lichtsensoren (226, 326, 626, 666) beabstandet zueinander angeordnet sind, vorzugsweise an zwei unterschiedlichen Schmalseiten (214, 216, 314, 316, 340, 342, 614, 616) der transparenten Schutzscheibe (208, 308, 408, 608).

7. Anzeigenvorrichtung (200, 300, 400, 600) nach einem der vorherigen Ansprüche, **dadurch gekennzeichnet, dass**
- die transparente Schutzscheibe (208, 308, 408, 608) eine im Wesentlichen rechteckförmige Grundform aufweist,
- wobei an zumindest drei der vier Schmalseiten (214, 216, 314, 316, 340, 342, 614, 616) der transparenten Schutzscheibe (208, 308, 408, 608), vorzugsweise an allen vier Schmalseiten (214, 216, 314, 316, 340, 342, 614, 616) der transparenten Schutzscheibe (208, 308, 408, 608), jeweils zumindest ein Lichtsensor (226, 326, 626, 666) angeordnet ist.

8. Anzeigenvorrichtung (200, 300, 400, 600) nach Anspruch 6 oder 7, **dadurch gekennzeichnet, dass**
- die zumindest zwei Lichtsensoren (226, 326, 626, 666) jeweils eingerichtet sind zum Bereitstellen eines jeweiligen Lichtintensitätssignals, und
- das Analysemodul (236, 636) eingerichtet ist zum Bestimmen einer Hauptbeschädigungsposition, basierend zumindest auf der jeweiligen Lichtintensität der zwei Lichtintensitätssignale.

9. Anzeigenvorrichtung (200, 300, 400, 600) nach Anspruch 8, **dadurch gekennzeichnet, dass**
- die Anzeigenvorrichtung (200, 300, 400, 600) die Displaysteuerung (212, 612) umfasst, und
- die Displaysteuerung (212, 612) eingerichtet ist zum Ändern des durch die optische Anzeige angezeigten Dateninhalts durch Ansteuern der Displaybeleuchtung (206, 306, 606) und/oder einer Displayschichtanordnung, basierend auf der bestimmten Hauptbeschädigungsposition.

10. Anzeigenvorrichtung (200, 300, 400, 600) nach einem der vorherigen Ansprüche, **dadurch gekennzeichnet, dass**
- die Anzeigenvorrichtung (200, 300, 400, 600) die Displaysteuerung (212, 612) umfasst, und
- die Displaysteuerung (212, 612) eingerichtet ist zum Ansteuern der Displaybeleuchtung (206, 306, 606) mit einem vordefinierten Teststeuersignal während einer vordefinierten Testdauer,
- wobei das Analysemodul (236, 636) eingerichtet ist zumindest zum Detektieren einer Beschädigung der transparenten Schutzscheibe (208, 308, 408, 608), basierend auf der während der Testdauer erfassten Lichtintensität und dem Teststeuersignal.

11. Anzeigenvorrichtung (200, 300, 400, 600) nach einem der vorherigen Ansprüche, **dadurch gekennzeichnet, dass**
- zumindest an einem Teil der Schmalseitenbereiche der transparenten Schutzscheibe (208, 308, 408, 608) eine Reflexionsschicht (346) angeordnet ist.

12. Anzeigenvorrichtung (200, 300, 400, 600) nach Anspruch 12, **dadurch gekennzeichnet, dass**
- die Anzeigenvorrichtung (200, 300, 400, 600) einen Halterahmen (344) umfasst, eingerichtet zum Halten der transparenten Schutzscheibe (208, 308, 408, 608),
- wobei die Reflexionsschicht (346) an dem Halterahmen (344) derart befestigt ist, dass zumindest an dem Teil der Schmalseitenbereiche der transparenten Schutzscheibe (208, 308, 408, 608) eine Reflexionsschicht (346) angeordnet ist.

13. Anzeigenvorrichtung (200, 300, 400, 600) nach einem der vorherigen Ansprüche, **dadurch gekennzeichnet, dass**
- der mindestens eine Lichtsensor (226, 326, 626, 666) von der Schmalseite (214, 216, 314, 316, 340, 342, 614, 616) der transparenten Schutzscheibe (208, 308, 408, 608) und einer lichtundurchlässigen Verkapselung umgeben ist.

14. Verfahren zum Detektieren einer Beschädigung einer optischen Anzeige (202, 302, 402, 602) einer Anzeigenvorrichtung (200, 300, 400, 600), insbesondere einer Anzeigenvorrichtung (200, 300, 400, 600) nach einem der vorherigen Ansprüche, umfassend:
- Erfassen, durch mindestens einen an einer Schmalseite einer transparenten Schutzscheibe (208, 308, 408, 608) der optischen Anzeige (202, 302, 402, 602) angeordneten Lichtsensor (226, 326, 626, 666), einer austretenden und im Wesentlichen durch die Displaybeleuchtung (206, 306, 606) hervorgerufenen Lichtintensität, und
- Detektieren, durch ein Analysemodul (236, 636), einer Beschädigung der transparenten Schutzscheibe (208, 308, 408, 608), basierend auf der erfassten Lichtintensität und einem Steuersignal, das während des Erfassens der Lichtintensität an einer Displaybeleuchtung (206, 306, 606) der optischen Anzeige (202, 302, 402, 602) anliegt.

15. Ticketautomat (620), umfassend:
- mindestens ein Ticketverarbeitungsmodul (668), und
- mindestens eine Anzeigenvorrichtung (200, 300, 400, 600) nach einem der vorherigen Ansprüche 1 bis 13.
